# EUROPÄISCHE PATENTSCHRIFT

(11) **EP 1 160 405 B1**
(45) Veröffentlichungstag und Bekanntmachung des Hinweises auf die Patenterteilung: **30.07.2003**
(21) Anmeldenummer: 01112390.8
(22) Anmeldetag: 21.05.2001
(51) Int. Cl.: E05B 67/04, E05B 67/24

(54) **Bügelschloss**
Padlock
Cadenas

(30) Priorität: 30.05.2000 DE 10026701
(43) Veröffentlichungstag der Anmeldung: 05.12.2001
(73) Patentinhaber: ABUS August Bremicker Söhne KG, 58300 Wetter-Vollmarstein (DE)
(72) Erfinder:
(74) Vertreter: Manitz, Finsterwald & Partner GbR

(56) Entgegenhaltungen:
- EP-A- 0 641 909
- DE-A- 4 322 989
- DE-C- 512 624
- US-A- 5 189 893
- US-A- 5 488 845
- US-A- 5 640 861

## Beschreibung

Die Erfindung betrifft ein Bügelschloss mit einem Schlosskörper und einem Bügel, der an seinen Bügelnden mit dem Schlosskörper koppelbar und im gekoppelten Zustand verriegelbar ist, gemäß dem Oberbegriff des Anspruchs 1.

Bei derartigen Schlössern besteht das Problem, daß durch Schläge auf den Schlosskörper im verriegelten Zustand die Schließmechanik derart verformt oder verschoben werden kann, daß der Bügel auch im Verriegelungszustand aus dem Schlosskörper herausgezogen werden kann. Maßnahmen zur Verstärkung des Schlosskörpers könnten zwar zu einem besseren Schutz der Schließmechanik führen, würden jedoch in nachteiliger Weise das Gewicht des Schlosses erhöhen.

Aus EP-A-641 909 ist ein Bügelschloss bekannt, das die Merkmale des Oberbegriffs des Anspruchs 1 aufweist.

Die DE 43 22 989 A1 zeigt ein Bügelschloss, in dem Aufnahmekammern für die Schenkelaufnahme eines Bügels im Schlosskörper vorgesehen sind , wobei der Schenkelendabschnitt beim Eingreifen in die Aufnahmekammer durch einen in die Kammer zum Bügelende. seitlich am Bügelende vorbei bewegten Schließriegel verriegelt wird. Beim Einschieben der Verriegelungsstifte in die Aufnahmekammer werden diese dabei durch Kunststoff-Formstücke geführt, die in dem Schlosskörper eingesetzt sind.

In der US-A-5189893 ist ein Bügelschloss offenbart, bei dem ein Bügel über Verriegelungsstifte in einem Schlosskörper verriegelt werden kann, wobei die Verriegelungsstifte an einem Drehkörper abgestützt sind, über dessen Drehbewegung die Verriegelungsstifte in die jeweilige Verriegelungsstellung bzw. in die Freigabestellung bewegt werden.

Aufgabe der Erfindung ist es, ein Bügelschloss der eingangs genannten Art zu schaffen, das bei möglichst geringem Gewicht möglichst aufbruchsicher ist.

Die Lösung dieser Aufgabe erfolgt erfindungsgemäß durch die im kennzeichnenden Teil des Anspruchs 1 angegebenen Merkmale.

Die erfindungsgemäße Abstützung des Riegelelementes an der Kraftzelle verhindert, daß das Riegelelement im Verriegelungszustand außer Eingriff mit dem Bügelende bewegt werden kann. Die Abstützung des Riegelelementes an der Kraftzelle kann entweder direkt oder indirekt über ein zusätzliches separates Bauteil erfolgen. Verformungen der Riegelbetätigungen durch Schläge auf den Schloßkörper beeinträchtigen den Verriegelungszustand nicht, da derartige Verformungen keinen Einfluß auf die Abstützung des Riegelelementes an der Kraftzelle haben. Von außen aufgebrachte Aufbruchskräfte, die versuchen, das Riegelelement im Verriegelungszustand aus seiner Verriegelungsstellung herauszubewegen, werden von der erfindungsgemäßen Kraftzelle aufgenommen und auf diese Weise unwirksam gemacht.

Erfindungsgemäß weist zumindest eine Kraftzelle ein mit seiner offenen Seite der anderen Kraftzelle zugewandtes U-Profil auf. Das U-Profil kann so angeordnet sein, daß das Bügelende seitlich zwischen die U-Schenkel gesteckt wird und im eingesteckten Zustand folglich senkrecht zu den U-Schenkeln verläuft. Ferner ist erfindungsgemäß das Bügelende mit einer vom Riegelelement abgewandten. Seite an dem die U-Schenkel verbindenden U-Steg des U-Profils und das Riegelelement an zumindest einem U-Schenkel abgestützt. Das Bügelende und das Riegelelement sind hierdurch an drei Seiten von Profilwänden umgeben und vor äußeren Einflüssen geschützt. Insbesondere sorgt diese Ausgestaltung für einen vorteilhaften Schutz des Bügelendes an der Stirnseite des Schloßkörpers durch den U-Steg des U-Profils.

Besonders bevorzugt ist es, wenn zumindest bei einer Kraftzelle sowohl das eingesteckte Bügelende mit seiner vom Riegelelement abgewandten Seite als auch das Riegelelement an dem selben Bauteil der Kraftzelle abgestützt ist. Hierdurch wird eine besonders stabile Kraftzelle geschaffen.

Dabei kann zumindest eine Kraftzelle insbesondere als Bohrschutz und/oder Schlagschutz ausgebildete Wände aufweisen, durch die ein Schutzraum für zumindest das Bügelende und das Riegelelement wenigstens teilweise begrenzt ist. Hierbei dient die Kraftzelle nicht nur zur Aufnahme von auf das Bügelende und das Riegelelement einwirkenden Kräften, sondern erhöht zusätzlich auch den Widerstand gegen andere äußere

Einflüsse wie z.B. Versuche, den Verriegelungseingriff zwischen Bügelende und Riegelelement durch Aufbohren aufzuheben.

Die Verriegelungsanordnung kann mehrteilig ausgeführt sein und zusätzlich zu dem Riegelelement ein über die Schließeinheit betätigbares Stellelement aufweisen, über welches das Riegelelement indirekt an der Kraftzelle abgestützt ist. Alternativ ist es auch möglich, eine einteilige Verriegelungsanordnung in Form eines direkt an der Kraftzelle abgestützten Riegelelementes vorzusehen, das sowohl mit dem eingesteckten Bügelende zusammenwirkt als auch über die Schließeinheit betätigbar ist.

Bei einer bevorzugten Ausführung einer mehrteiligen Verriegelungsanordnung ist das Stellelement als ein einen Betätigungsarm und einen Stützarm aufweisender Schwenkhebel ausgebildet. Über den Betätigungsarm kann der Schwenkhebel mittels der Schließeinheit zwischen einer Verriegelungsstellung, in der das Riegelelement über den Stützarm an der Kraftzelle abgestützt und somit durch den Stützarm in einer Verriegelungsstellung gesichert ist, und einer Freigabestellung verschwenkt werden, in der es möglich ist, das Verriegelungselement aus seiner Verriegelungsstellung herauszubewegen.

Eine schwenkbare Lagerung des Schwenkhebels an der Kraftzelle kann beispielsweise dadurch erfolgen, daß sich der Schwenkhebel zwischen gegenüberliegenden Wänden der Kraftzelle erstreckt und an Lagerbereiche bildenden Durchbrüchen in den Wänden abgestützt ist.

Besonders bevorzugt ist es, wenn die Verriegelungsanordnung selbsthemmend ausgebildet ist. Dies kann z.B. durch einen Totgang und/oder ein Spiel des Stellelementes erfolgen. Durch eine Selbsthemmung kann erreicht werden, daß bei typischen Aufbruchsversuchen wie z.B. Schlägen auf den Schloßkörper die Sicherungswirkung des Stellelement nicht verschlechtert oder aufgehoben, sondern vielmehr verstärkt wird.

Eine bevorzugte Möglichkeit zur Realisierung einer derartigen Selbsthemmung der Verriegelungsanordnung besteht darin, das Stellelement so zu lagern, daß es über eine mit der Schließeinheit maximal einstellbare Verriegelungsstellung hinaus weiter bewegbar ist, wobei in jeder zusätzlichen Stellung das Riegelelement über das Stellelement an der Kraftzelle abgestützt bzw. gesichert ist. Auf diese Weise kann die Trägheit des Stellelementes ausgenutzt werden, die bei Schlägen auf den Schloßkörper eine Relativbewegung zwischen der sich dabei mitbewegenden Kraftzelle und dem Stellelement zur Folge hat.

Dabei ist es bevorzugt, wenn das Stellelement durch eine solche Relativbewegung mit dem Riegelelement in Eingriff bringbar und insbesondere zwischen dem Riegelelement und der Kraftzelle einklemmbar oder verkeilbar ist.

Aufgrund des erfindungsgemäßen Selbsthemmungseffekts wird folglich durch Schläge auf den Schloßkörper genau das Gegenteil dessen erreicht, was mit derartigen Aufbruchsversuchen bezweckt wird.

In einem weiteren bevorzugten Ausführungsbeispiel der Erfindung ist das Riegelelement im Freigabezustand durch Herausziehen des Bügelendes aus der Kraftzelle aus einer Verriegelungsstellung herausbewegbar. Dabei ist es bevorzugt, wenn das Riegelelement durch ein in der Kraftzelle angeordnetes oder in die Kraftzelle hineinragendes Federorgan in die Verriegelungsstellung vorgespannt ist. Die Rückstellkraft des Federorgans wird vorzugsweise so eingestellt, daß der eingesteckte Bügel herausfallsicher am Schloßkörper gehalten ist.

Weitere bevorzugte Ausführungsformen der Erfindung sind auch in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: eine geschnittene Seitenansicht eines Bügelschlosses gemäß einer Ausführungsform der Erfindung,
- Fig. 2: den Bereich einer Kraftzelle des Bügelschlosses von Fig. 1 mit in Fig. 1 nicht dargestellten zusätzlichen Bauteilen,
- Fig. 3: einen Schnitt durch das Bügelschloß von Fig. 1 entlang der Linien E-E,
- Fig. 4: einen Schnitt durch das Bügelschloß von Fig. 1 entlang der Linie C-C,
- Fig. 5: einen Schnitt durch das Bügelschloß von Fig. 1 entlang der Linie G-G,
- Fig. 6: eine gegenüber Fig. 1 vergrößerte, perspektivische Teilansicht im Bereich einer Kraftzelle,
- Fig. 7: die Ansicht von Fig. 6 in einer Phantomdarstellung,
- Fig. 8: den in Fig. 6 dargestellten Bereich in einer Seitenansicht,
- Fig. 9: in einer Seitenansicht den Bereich einer Kraftzelle eines Bügelschlosses gemäß einer weiteren Ausführungsform der Erfindung,
- Fig. 10: eine perspektivische Ansicht des Bereiches von Fig. 9 in einer Phantomdarstellung,
- Fig. 11: in einer Seitenansicht den Bereich einer Kraftzelle eines Bügelschlosses gemäß einer weiteren Ausführungsform der Erfindung, und
- Fig. 12: eine perspektivische Darstellung des Bereiches von Fig. 11 in einer Phantomdarstellung.

Fig. 1 zeigt das erfindungsgemäße Bügelschloß, das einen Schloßkörper 10 und einen Bügel 12 umfaßt, in einem Verriegelungszustand, in welchem der Bügel 12 mit seinen Bügelenden 14 in im folgenden näher erläuterte Kraftzellen 16 des Schloßkörpers 10 eingesteckt ist, die in einem rohrförmigen Gehäuse 28 räumlich voneinander getrennt jeweils im Bereich eines Rohrendes angeordnet sind.

Zur Verriegelung jedes Bügelendes 14 ist eine in der Kraftzelle 16 angeordnete Verriegelungsanordnung vorgesehen, die ein Riegelelement 18 in Form einer Walze sowie ein Stellelement in Form eines Schwenkhebels 20 umfaßt. Im Verriegelungszustand befindet sich das Riegelelement 18 in einer Verriegelungsstellung, in der es in eine an seine Form angepaßte Riegelaufnahme 15 des Bügelendes 14 eingreift und durch einen Stützarm 34 des Schwenkhebels 20 an der Kraftzelle 16 abgestützt ist. Auf diese Weise ist das Riegelelement 18 in der Verriegelungsstellung gesichert. Ein Betätigungsarm 33 des Schwenkhebels 20, der mit dem Stützarm 34 einen Winkel von mehr als 90° einschließt und aus der Kraftzelle 16 herausragt, ist mit dem einen Endbereich eines Gestänges 26 gekoppelt, das an seinem gegenüberliegenden Endbereich mit einem Betätigungsglied 50 in Verbindung steht. Das Gestänge 26 und das Betätigungsglied 50 bilden eine Betätigungsanordnung, über welche die beiden Schwenkhebel 20 mittels eines Schließzylinders 23 einer lediglich schematisch angedeuteten Schließeinheit 22 zwischen der dargestellten Verriegelungsstellung und einer Freigabestellung verschwenkt werden können.

Das Betätigungsglied 50 ist mit dem Schließzylinder 23 drehfest verbunden, so daß durch Drehen des Schließzylinders 23 mittels eines eingesteckten Schlüssels (nicht dargestellt) die Gestänge 26 über Betätigungsstifte 52 des Betätigungsgliedes 50 entlang ihrer Längsachse verstellt werden können.

Die baugleichen Kraftzellen 16 umfassen jeweils ein U-förmiges Profil 17 aus gehärtetem Metall mit die U-Schenkel bildenden, parallel zueinander verlaufenden Profilwänden 36. Die U-Profile 17 sind mit ihren offenen Seiten einander zugewandt und so angeordnet, daß der Bügel 12 mit seinen Bügelenden 14 zwischen die Profilwände 36 gesteckt werden kann.

Relativ zu im Schloßkörper 10 ausgebildeten Einstecköffnungen für den Bügel 12 sind die U-Profile 17 jeweils derart im Schloßkörper 10 positioniert, daß das Bügelende 14 mit seiner von der Verriegelungsanordnung 18, 20 abgewandten Seite an der den U-Steg 35 bildenden Profilwand abgestützt ist.

In den Profilwänden 36 sind Durchbrüche 37 ausgebildet, an deren Begrenzungskanten das Riegelelement 18 und das Stellelement 20, die sich zwischen den Profilwänden 36 erstrecken, abgestützt sind.

Die Durchbrüche 37 weisen hierzu jeweils einen Aufnahmebereich 37a für die Walze 18 auf, der eine Bewegung senkrecht zum eingesteckten Bügelende 14 und somit in Längsrichtung der Profilwände 36 ermöglicht. An Lagerbereichen 37b der Durchbrüche 37 ist der Schwenkhebel 20 schwenkbar gelagert und gleichzeitig derart abgestützt, daß eine translatorische Bewegung des Schwenkhebels 20 senkrecht zum eingesteckten Bügelende 14 nicht möglich ist.

Durch die Form der Durchbrüche 37 ist der Schwenkbereich für den Schwenkhebel 20 dadurch begrenzt, daß die Begrenzungskanten der Durchbrüche 37 Anschlagflächen 37c für den Stützarm 34 des Schwenkhebels 20 bilden.

Im Bereich ihrer freien Enden sind die Profilwände 36 mit Aussparungen 36a versehen, in die Vorsprünge 25 eines lediglich schematisch dargestellten Aufnahmegehäuses 24 für die Schließeinheit 22 eingreifen. Auf diese Weise sind die U-Profile 17 abziehsicher am Aufnahmegehäuse 24 befestigt und über das Aufnahmegehäuse 24 miteinander gekoppelt. Die U-Profile 17 können durch Aufschieben auf die Vorsprünge 25 mit dem Aufnahmegehäuse 24 verrastet werden.

Fig. 2 zeigt in Fig. 1 nicht dargestellte zusätzliche Bauteile, die im Bereich der Kraftzellen 16 angeordnet sind. Dabei handelt es sich zum einen um eine Federanordnung aus Kunststoff, die einen senkrecht zu den Profilwänden 36 verlaufenden plattenförmigen Träger 32 umfaßt, der außerhalb des U-Profils 17 angeordnet ist und an den Seitenkanten des U-Profils 17 anliegt. Der Träger 32 ist einstückig mit senkrecht abstehenden Federzungen 30, 31 verbunden, die zwischen den Profilwänden 36 hindurch in die Kraftzelle 16 hineinragen.

Eine mit ihrem freien Ende die Walze 18 bereichsweise umgreifende Federzunge 30 dient dazu, die Walze 18 auch dann in ihrer Verriegelungsstellung zu halten, wenn der Schwenkhebel 20 in die Freigabestellung geschwenkt ist, in der die Walze 18 nicht durch den Stützarm 34 gesichert und somit nicht über den Schwenkhebel 20 am U-Profil 17 abgestützt ist.

In diesem Freigabezustand kann das Riegelelement 18 durch Herausziehen des Bügelendes 14 aus der Kraftzelle 16 gegen die Rückstellkraft der Federzunge 30 senkrecht zum eingesteckten Bügelende 14 aus seiner Verriegelungsstellung herausbewegt werden. Die Federzunge 30 ist derart auf den Bügel 12 abgestimmt, daß ihre Rückstellkraft ausreichend groß ist, um ein Herausfallen des Bügels 12 allein aufgrund seines Eigengewichts zu verhindern, der eingesteckte Bügel 12 im Freigabezustand also herausfallsicher am Schloßkörper 10 durch die in ihre Verriegelungsstellung vorgespannten Riegelelemente 18 gehalten ist.

Die andere am Träger 32 angebrachte Federzunge 31 dient als ein Halteorgan für den Schwenkhebel 20, das den Schwenkhebel 20 in den Lagerbereichen 37b der Profilwände 36 hält. Folglich sind nur Schwenkbewegungen des Stellelements 20 möglich, translatorische Bewegungen dagegen werden durch das Halteorgan 31 unterbunden.

Fig. 2 zeigt außerdem ein aus Kunststoff hergestelltes Polster-, Pufferoder Dämpfungselement 54, das auf der dem Bügel 12 zugewandten Innenseite I des Schloßkörpers 10 zwischen dessen Gehäuse 28 und dem U-Profil 17 angeordnet ist. Mit einer Nase 55 ragt das Dämpfungselement 54 bis zum Riegelelement 18 in die Kraftzelle 16 hinein. Die an beiden Kraftzellen 16 angeordneten Dämpfungselemente 54 sind ein zusätzlicher Aufbruchsschutz, der Schläge auf das Gehäuse 28 des Schloßkörpers 10 abfedert. Diese Dämpfung ist Gegenstand einer am gleichen Tag wie die vorliegende Anmeldung eingereichten deutschen Patentanmeldung der Anmelderin, deren Offenbarungsgehalt hiermit durch Bezugnahme in die vorliegende Anmeldung mit aufgenommen wird.

Der auf der Außenseite des Schloßkörpers 10 zwischen dessen Gehäuse 28 und dem U-Profil 17 angeordnete Träger 32 sorgt ebenfalls für einen derartigen Schlagschutz.

Durch die erfindungsgemäßen Kraftzellen 16 können zum einen große äußere Kräfte in einem geschlossenen System aufgenommen werden. Zum anderen gestatten die Kraftzellen 16 eine geometrische Anordnung der Verriegelungsanordnungen bzw. der Riegelelemente derart, daß äußere Kräfte gleichmäßiger verteilt und Kraft- bzw. Spannungsspitzen vermieden werden. Eine Verteilung äußerer Kräfte erfolgt gewissermaßen sowohl räumlich, nämlich durch eine Vergrößerung des Ausbreitungsbereiches, als auch zeitlich, nämlich durch eine Reduzierung von Massenbeschleunigungen. In diesem Sinne wirken auch die vorstehend erwähnten Polsterungen, Pufferungen oder Dämpfungen 54.

Aus Fig. 3 geht insbesondere hervor, daß der Stützarm 34 des Stellelementes 20 gabelförmig ausgebildet ist, so daß das Federorgan 30 und das Halteorgan 31 zwischen den Gabelarmen des Stützarmes 34 hindurchragen können.

Des weiteren sind in Fig. 3 in den Endbereichen der Gestänge 26 ausgebildete Aussparungen 27 dargestellt, in die jeweils der Betätigungsarm 33 des Schwenkhebels 20 mit seinem freien Ende eingreift. Die Betätigungsarme 33 sind dabei mit Spiel in den Aussparungen 27 angeordnet. Dieses Spiel ermöglicht jeweils eine Selbsthemmungsfunktion der Verriegelungsanordnung 18, 20, die nachstehend in Verbindung mit Fig. 8 näher erläutert wird.

In übereinanderliegenden Bereichen der Gestänge 26 sind Führungslöcher 53 ausgebildet, die mit den Betätigungsstiften 52 des über den Schließzylinder 23 der Schließeinheit 22 drehbaren Betätigungsgliedes 50 zusammenwirken. Von den zwei Armen jedes Führungsloches 53 dient jeweils ein Arm zur Aufnahme des das betreffende Gestänge 26 verschiebenden Betätigungsstiftes 52, während der andere Arm eine ungestörte Bewegung des zum Verschieben des anderen Gestänges 26 dienenden Betätigungsstiftes 52 ermöglicht. In dem dargestellten Ausführungsbeispiel dient der in Fig. 3 rechte Betätigungsstift 52 zum Bewegen des unteren Gestänges 26, während über den linken Betätigungsstift 52 das obere Gestänge 26 bewegt wird.

Aus Fig. 4 geht insbesondere hervor, daß an beiden Kraftzellen 16 jeweils kein oder allenfalls ein geringes Spiel zwischen dem U-Steg 35 des U-Profils 17 und dem Bügelende 14, zwischen dem Bügelende 14 und der Walze 18, zwischen der Walze 18 und dem gabelförmigen Stützarm 34 des Schwenkhebels 20 sowie zwischen dem Schwenkhebel 20 und den Profilwänden 36 vorhanden ist.

In dem dargestellten Verriegelungszustand sind somit das Bügelende 14 direkt und das Riegelelement 18 indirekt über das Stellelement 20 an einander gegenüberliegenden Seiten des selben Bauteils der Kraftzelle 16, nämlich dem U-Profil 17, abgestützt. Bewegungen des Riegelelementes 18 sind in dieser durch das Stellelement 20 abgestützten und gesicherten Verriegelungsstellung nicht möglich. Diesem Verriegelungszustand können auch Aufbruchsversuche wie beispielsweise Schläge auf den Schloßkörper 10 nichts anhaben, da hierdurch möglicherweise hervorgerufene Verformungen der Gestänge 26 nichts an der Unbewegbarkeit der Riegelelemente 18 ändern.

Fig. 5 zeigt insbesondere den durch die Aussparung 27 des Gestänges 26 hindurchragenden Betätigungsarm 33 des Schwenkhebels 20.

Aus der perspektivischen Darstellung der Fig. 6 geht insbesondere die Lagerung des Schwenkhebels 20 in den Lagerbereichen 37b der in den Profilwänden 36 ausgebildeten Durchbrüche 37 hervor. Hierzu sind die Gabelarme des gabelförmigen Stützarmes 34 an ihrem vom Riegelelement 18 abgewandten Ende abgerundet, so daß sie Lagerflächen 34b bilden, mit denen der Schwenkhebel 20 in den entsprechend geformten Lagerbereichen 37b der Profilwände 36 bzw. der Durchbrüche 37 sitzt.

In Fig. 7 ist insbesondere die entsprechend der äußeren Kontur des walzenförmigen Riegelelementes 18 geformte Riegelaufnahme 15 des Bügelendes 14 zu erkennen.

Die Seitenansicht der Fig. 8 zeigt einen Verriegelungszustand, in welchem sich der Schwenkhebel 20 in einer über die Schließeinheit 22 maximal einstellbaren Verriegelungsstellung befindet, d. h. mittels eines in den Schließzylinder 23 eingesteckten Schlüssels kann der Schwenkhebel 20 nicht weiter gegen den Uhrzeigersinn (bezogen auf Fig. 8) gedreht werden, obwohl zwischen dem Stützarm 34 und der entsprechenden Anschlagfläche 37c der Durchbrüche 37 ein kleiner Zwischenraum vorhanden ist, der eine weitergehende Schwenkbewegung des Schwenkhebels 20 gegen den Uhrzeigersinn zulassen würde.

An einer derartigen Weiterbewegung über die maximal einstellbare Verriegelungsstellung hinaus ist der Schwenkhebel 20 jedoch nicht durch die das Gestänge 26 umfassende Betätigungsanordnung gehindert, da der Betätigungsarm 33 des Schwenkhebels 20 mit Spiel in der Aussparung 27 des Gestänges 26 angeordnet ist (vgl. insbesondere Fig. 3). Es ist somit ein Totgang bzw. ein Spiel des in der maximal einstellbaren Verriegelungsstellung befindlichen Schwenkhebels 20 vorhanden, wodurch eine Selbsthemmungsfunktion der Verriegelungsanordnung 18, 20 realisiert ist.

Die Trägheit des Schwenkhebels 20 hat zur Folge, daß bei Schlägen auf die Innenseite I des Schloßkörpers 10 der Schwenkhebel 20 weiter relativ zum U-Profil 17 gegen den Uhrzeigersinn verschwenkt wird, bis er an der Anschlagfläche 37c anliegt.

Mit dieser weitergehenden Schwenkbewegung des Schwenkhebels 20 ist ein Hub eines Teils der dem Riegelelement 18 zugewandten Stützfläche 34a des Schwenkhebels 20 in Richtung des Bügelendes 14 verbunden, wodurch das Riegelelement 18 gegen das Bügelende 14 gedrückt wird. Durch ein geringes Spiel z.B. zwischen dem U-Steg 35 des U-Profils 17 und dem Bügelende 14 kann dieser Hub aufgenommen werden.

Die Größe des Hubs ist insbesondere von der Relativanordnung zwischen Riegelelement 18 und Schwenkhebel 20 sowie von dem Verlauf der Stützfläche 34a abhängig.

In der dargestellten Ausführungsform schließt die senkrecht zu den Seiten des Stützarmes 34 verlaufende Stützfläche 34a in der maximal einstellbaren Verriegelungsstellung gemäß Fig. 8 mit einer die Schwenkachse S des Schwenkhebels 20 und die Mittelachse R des Riegelelementes 18 verbindenden Linie einen von 90° verschiedenen Winkel ein.

Schläge auf die Innenseite I des Schloßkörpers 10 haben somit eine Selbsthemmung der Verriegelungsanordnung 18, 20 zur Folge, die zu einer Verkeilung des Stützarmes 34 des Schwenkhebels 20 zwischen dem Riegelelement 18 und dem U-Profil 17 führt.

Der Stützarm 34 des Schwenkhebels 20 kann in der maximal einstellbaren Verriegelungsstellung auch weiter von der Anschlagfläche 37c entfernt sein als in Fig. 8 dargestellt. Des weiteren braucht die Stützfläche 34a das Riegelelement 18 in der maximal einstellbaren Verriegelungsstellung nicht zu berühren. Die relative Anordnung zwischen Riegelelement 18 und Schwenkhebel 20 erfolgt in jedem Fall derart, daß nicht nur in der maximal einstellbaren Verriegelungsstellung, sondern auch in jeder darüber hinausgehenden Stellung des Schwenkhebels 20 das Riegelelement 18 durch den Stützarm 34 des Schwenkhebels 20 in seiner Verriegelungsstellung gesichert ist.

Die Fig. 9 und 10 zeigen eine weitere Ausführungsform der Erfindung, bei der das Riegelelement 118 U-förmig gebogen ist und sich zwischen den Profilwänden 36 des U-Profils 17 erstreckt. In seine dargestellte Verriegelungsstellung ist das Riegelelement 118 durch ein Fig. 9 lediglich angedeutetes Federorgan 130 vorgespannt, das zwischen den U-Schenkeln 118a des Riegelelementes 118 angeordnet ist.

Ein Stellelement 120 ist über die Schließeinheit des Schlosses senkrecht zu den U-Schenkeln 118a des Riegelelementes 118 verschiebbar, wobei es in den Durchbrüchen 37 der Profilwände 36 U-Profils 17 geführt ist.

Die U-Schenkel 118a des Riegelelementes 18 sind jeweils an ihren freien Enden mit seitlich angeordneten, Eingriffsabschnitte 119a bildenden Erweiterungen versehen.

In Fig. 9 und 10 ist ein Freigabezustand der Verriegelungsanordnung 118, 120 dargestellt, in dem das Riegelelement 118 mit seinen Erweiterungen 119a an dem Stellelement 120 vorbeibewegbar bzw. durch Aussparungen 120a des Stellelementes 120 hindurchbewegbar ist.

Im Freigabezustand kann somit das Riegelelement 118 durch Herausziehen des Bügelendes 14 aus der Kraftzelle 16 gegen die Rückstellkraft des Federorgans 130 aus seiner Verriegelungsstellung herausbewegt werden.

Durch Verschieben des Stellelementes 120 über die Schließeinheit und eine geeignete, zwischen die Schließeinheit und das Stellelement 120 geschaltete Betätigungsanordnung ist das Riegelelement 118 in seiner Verriegelungsstellung über das Stellelement 120 am U-Profil 17 abgestützt und somit in seiner Verriegelungsstellung gesichert.

Die Fig. 11 l'und 12 zeigen eine weitere Ausführungsform der Erfindung, bei der die Verriegelungsanordnung einteilig ausgeführt ist und ein Riegelelement 218 umfaßt, das an einer entsprechend der Riegelaufnahme des Bügelendes 14 gebogenen Seite mit dem Bügelende 14 zusammenwirkt und an seiner vom eingesteckten Bügelende 14 abgewandten Seiten einen Betätigungsarm 233 und einen gabelförmigen Stützarm 234 aufweist. Der zwischen den Gabelarmen des Stützarmes 234 gelegene Betätigungsarm 233 ist gegenüber dem Stützarm 234 derart abgewinkelt, daß ein über die Schließeinheit des Schlosses senkrecht zum eingesteckten Bügelende 14 verstellbares Betätigungsorgan 226 mit einem hakenartigen Betätigungsabschnitt 226a das Riegelelement 218 über den Betätigungsarm 233 von dessen dargestellter Verriegelungsstellung in eine Freigabestellung im Uhrzeigersinn (bezogen auf Fig. 11) verschwenken kann.

Während im Verriegelungszustand das Riegelelement 218 über seinen Stützarm 234 an Durchbrüche 37 in den Profilwänden 36 des U-Profils 17 begrenzenden Stützabschnitten 217a abgestützt ist, kann das Riegelelement 218 in dem durch Verschwenken einstellbaren Freigabezustand aus seiner Verriegelungsstellung heraus an den Stützabschnitten 217a vorbei und mit seinem Stützarm 234 in einen den Stützabschnitten 217a benachbarten Bereich der Durchbrüche 37 hineinbewegt werden.

Durch einen Sicherungsabschnitt 226b des Betätigungsorgans 226 ist im Verriegelungszustand das Riegelelement 218 über seinen Stützarm 234 in der Verriegelungsstellung gesichert.

Die Schwenkbewegung des Riegelelementes 218 aus der Verriegelungsstellung in die Freigabestellung kann gegen die Rückstellkraft eines Federorgans erfolgen. Des weiteren kann ein Federorgan vorgesehen sein, welches das Riegelelement 218 in Eingriff mit dem Bügelende 14 vorspannt und gegen dessen Rückstellkraft das Riegelelement 218 aus der Verriegelungsstellung in die Entriegelungsstellung durch Herausziehen des Bügelendes 14 aus der Kraftzelle 16 bewegt werden kann.

Eine an den Sicherungsabschnitt 226b angrenzende Schräge 226c des Betätigungsorgans 226 sorgt dafür, daß das Riegelelement 218 sicher über seinen Stützarm 234 aus der Entriegelungsstellung zurück in die Verriegelungsstellung bewegt wird, wenn das Betätigungsorgan 226 über die Schließeinheit in Richtung des Bügelendes 14 verstellt wird.

### Bezugszeichenliste

- 10: Schloßkörper
- 12: Bügel
- 14: Bügelende
- 15: Riegelaufnahme
- 16: Kraftzelle
- 17, 117, 217: U-Profil
- 217a: Stützabschnitt
- 18, 118, 218: Riegelelement
- 118a: U-Schenkel
- 119a: Eingriffsabschnitt
- 20, 120: Stellelement
- 120a: Aussparung
- 22: Schließeinheit
- 23: Schließzylinder
- 24: Aufnahmegehäuse
- 25: Vorsprung
- 26, 226: Betätigungsorgan, Gestänge,
- 226a: Betätigungsabschnitt
- 226b: Sicherungsabschnitt
- 226c: Schrägfläche
- 27: Aussparung
- 28: Gehäuse des Schloßkörpers
- 30, 130: Federorgan
- 31: Halteorgan
- 32: Träger
- 33, 233: Betätigungsarm
- 34, 234: Stützarm
- 34a: Stützfläche
- 34b: Lagerfläche
- 35: U-Steg
- 36, 136, 236: Profilwand
- 36a: Aussparung
- 37, 137, 237: Durchbruch
- 37a: Aufnahmebereich
- 37b: Lagerbereich
- 37c: Anschlagfläche
- 50: Betätigungsglied
- 52 i: Betätigungsstift
- 53: Führungsloch
- 54: Dämpfungselement
- 55: Nase

- S: Schwenkachse des Stellelementes
- R: Mittelachse des Riegelelementes
- I: Innenseite des Schloßkörpers

## Patentansprüche

1. Bügelschloss mit einem Schlosskörper (10) und einem Bügel (12), der an seinen Bügelenden (14) mit dem Schlosskörper (10) koppelbar und im gekoppelten Zustand verriegelbar ist, wobei im Schlosskörper (10) zwei räumlich voneinander getrennte Kraftzellen (16) zur Aufnahme der Bügelenden (14) angeordnet sind und jeder Kraftzelle (16) eine zwischen einem Verriegelungszustand und einem Freigabezustand verstellbare Verriegelungsanordnung (18, 20; 118, 120; 218) für ein Bügelende (14) zugeordnet ist, die über eine Schließeinheit (22) betätigbar ist, und wobei zumindest eine Verriegelungsanordnung ein Riegelelement (18; 118; 218) aufweist,
wobei das Riegelelement
- ein separates Bauteil ist,
- an der von der Schließeinheit (22) räumlich getrennten Kraftzelle (16) bewegbar gehalten ist,
- mittels eines sich zwischen der Schließeinheit (22) und der Verriegelungsanordnung (18, 20; 118, 120; 218) erstreckenden Betätigungsorgans (26, 226) betätigbar ist, und
- im Verriegelungszustand mit seiner vom eingesteckten Bügelende (14) abgewandten, in Freigaberichtung weisenden Seite an der Kraftzelle (16) abgestützt ist,
**dadurch gekennzeichnet,**
**daß** zumindest eine Kraftzelle (16) ein mit seiner offenen Seite der anderen Kraftzelle (16) zugewandtes U-Profil (17) aufweist, wobei das eingesteckte Bügelende (14) am U-Steg (35) des U-Profils (17) und das Riegelelement (18; 118; 218) an zumindest einem U-Schenkel (36) abgestützt ist.

2. Bügelschloß nach Anspruch 1,
**dadurch gekennzeichnet,**
**daß** zumindest bei einer Kraftzelle (16) sowohl das eingesteckte Bügelende (14) mit seiner vom Riegelelement (18; 118; 218) abgewandten Seite als auch das Riegelelement (18; 118; 218) an dem selben Bauteil, bevorzugt an einem U-Profil (17), der Kraftzelle (16) abgestützt ist.

3. Bügelschloß nach Anspruch 1 oder 2,
**dadurch gekennzeichnet,**
**daß** zumindest eine Kraftzelle (16) bevorzugt als Bohrschutz und/oder Schlagschutz ausgebildete Wände (36) aufweist, durch die ein Schutzraum für zumindest das Bügelende (14) und das Riegelelement (18; 118; 218) wenigstens teilweise begrenzt ist.

4. Bügelschloß nach zumindest einem der vorhergehenden Ansprüche,
**dadurch gekennzeichnet,**
**daß** die Schließeinheit (22) zwischen den Kraftzellen (16) angeordnet ist, wobei bevorzugt die beiden Kraftzellen (16) an der Schließeinheit (22), insbesondere an einem Aufnahmegehäuse (24) für die Schließeinheit (22), befestigt sind.

5. Bügelschloß nach zumindest einem der vorhergehenden Ansprüche,
**dadurch gekennzeichnet,**
**daß** eine Drehbewegung der Schließeinheit (22) in eine Betätigungsbewegung des Betätigungsorgans (26; 226) etwa parallel zu dessen Längsachse und bevorzugt etwa senkrecht zur Drehachse der Schließeinheit (22) umsetzbar ist, wobei insbesondere das Riegelelement (18; 118; 218) oder ein Stellelement (20; 120), über welches das Riegelelement (18; 118; 218) an der Kraftzelle (16) indirekt abgestützt ist, mittels des Betätigungsorgans (26; 226) mit einer Komponente senkrecht zu dessen Betätigungsbewegung bewegbar ist.

6. Bügelschloß nach zumindest einem der vorhergehenden Ansprüche,
**dadurch gekennzeichnet,**
**daß** das Riegelelement (18; 118; 218) zumindest in einem mit dem eingesteckten Bügelende (14) zusammenwirkenden Bereich konvex gekrümmt und insbesondere als Zylinder- oder Kugelabschnitt ausgebildet ist.

7. Bügelschloß nach zumindest einem der vorhergehenden Ansprüche,
**dadurch gekennzeichnet,**
**daß** im Freigabezustand durch Herausziehen des Bügelendes (14) aus der Kraftzelle (16) das Riegelelement (18; 118; 218) aus einer Verriegelungsstellung herausbewegbar ist.

8. Bügelschloß nach zumindest einem der vorhergehenden Ansprüche,
**dadurch gekennzeichnet,**
**daß** das Riegelelement (18; 118; 218) gegen eine Rückstellkraft eines in der Kraftzelle (16) angeordneten oder in die Kraftzelle (16) hineinragenden Federorgans (30; 130) aus einer Verriegelungsstellung herausbewegbar ist, wobei bevorzugt die Rückstellkraft derart bemessen ist, daß der eingesteckte Bügel (12) herausfallsicher am Schloßkörper (10) gehalten ist.

9. Bügelschloß nach zumindest einem der vorhergehenden Ansprüche,
**dadurch gekennzeichnet,**
**daß** die Kraftzellen (16) und die Schließeinheit (22) innerhalb eines bevorzugt aus Metall hergestellten Gehäuses (28) des Schloßkörpers (10) angeordnet sind, das vorzugsweise rohrförmig ausgebildet ist.

10. Bügelschloß nach zumindest einem der vorhergehenden Ansprüche,
**dadurch gekennzeichnet, daß** zumindest eine Verriegelungsanordnung (18, 20; 118, 120) mehrteilig ausgeführt ist und das Riegelelement (18; 118) an der Kraftzelle (16) indirekt über ein Stellelement (20; 120) abgestützt ist, das über die Schließeinheit (22) betätigbar ist, wobei insbesondere das Riegelelement (18) walzenförmig oder kugelförmig ausgebildet ist.

11. Bügelschloß nach Anspruch 10,
**dadurch gekennzeichnet,**
**daß** das Stellelement als einen Betätigungsarm (33) und einen Stützarm (34) aufweisender Schwenkhebel (20) ausgebildet ist.

12. Bügelschloß nach zumindest einem der Ansprüche 10 oder 11,
**dadurch gekennzeichnet,**
**daß** die Verriegelungsanordnung (18, 20) selbsthemmend ausgebildet ist, insbesondere durch einen Totgang und/oder ein Spiel des Stellelementes (20), wobei insbesondere das Stellelement (20) über eine mit der Schließeinheit (22) maximal einstellbar Verriegelungsstellung hinaus weiter bewegbar, insbesondere verschwenkbar ist, wobei in jeder zusätzlichen Stellung das Riegelelement (18) über das Stellelement (20) an der Kraftzelle (16) abgestützt ist.

13. Bügelschloß nach Anspruch 12,
**dadurch gekennzeichnet,**
**daß** das Stellelement (20) durch Bewegen, insbesondere Verschwenken, über eine maximal einstellbare Verriegelungsstellung hinaus mit dem Riegelelement (18) in Eingriff bringbar und insbesondere zwischen dem Riegelelement (18) und der Kraftzelle (16) einklemmbar oder verkeilbar ist.

14. Bügelschloß nach zumindest einem der Ansprüche 10 bis 13,
**dadurch gekennzeichnet,**
**daß** zumindest eine Kraftzelle (16) an gegenüberliegenden Wänden (36) mit Durchbrüchen (37) versehen ist, die jeweils für das Riegelelement (18) einen Aufnahmebereich (37a) und für das Stellelement (20) einen bevorzugt dem Aufnahmebereich (37a) etwa gegenüberliegenden Lagerbereich (37b) aufweisen.

15. Bügelschloß nach zumindest einem der Ansprüche 10 bis 14,
**dadurch gekennzeichnet,**
**daß** als ein Federorgan für das Riegelelement (18) eine durch Bewegen des Riegelelementes (18) auslenkbare Federzunge (30) vorgesehen ist, die bevorzugt mit einem außerhalb der Kraftzelle (16) angeordneten, insbesondere plattenförmigen und an einer Außenwand der Kraftzelle (16) anliegenden Träger (32) verbunden ist.

16. Bügelschloß nach zumindest einem der Ansprüche 10 bis 15,
**dadurch gekennzeichnet,**
**daß** das Stellelement (20) durch ein in der Kraftzelle (16) angeordnetes oder in die Kraftzelle (16) hineinragendes, insbesondere federndes Halteorgan (31) fixiert und insbesondere in einem Lagerbereich (37b) gehalten ist, wobei bevorzugt das Halteorgan (31) mit einem außerhalb der Kraftzelle (16) angeordneten Träger (32) verbunden ist.

17. Bügelschloß nach Anspruch 10,
**dadurch gekennzeichnet,**
**daß** das Riegelelement (118) etwa U-förmig ausgebildet und mit seiner offenen Seite der anderen Kraftzelle (16) zugewandt ist, wobei bevorzugt ein Federorgan (130) für das Riegelelement (118) zwischen dessen U-Schenkeln (118a) angeordnet ist, wobei insbesondere das Stellelement (120) bevorzugt in einer etwa senkrecht zu den U-Schenkeln (118a) des Riegelelementes (118) verlaufenden Ebene verstellbar, insbesondere verschiebbar ist.

18. Bügelschloß nach Anspruch 17,
**dadurch gekennzeichnet,**
**daß** zumindest ein im Verriegelungszustand durch das Stellelement (120) blockierter U-Schenkel (118a) im Freigabezustand an dem Stellelement (120) vorbeibewegbar oder durch eine Aussparung (120a) des Stellelementes (120) hindurchbewegbar ist.

19. Bügelschloß nach zumindest einem der Ansprüche 1 bis 9,
**dadurch gekennzeichnet,**
**daß** zumindest eine Verriegelungsanordnung einteilig als ein sowohl mit dem eingesteckten Bügelende (14) zusammenwirkendes als auch über die Schließeinheit (22) betätigbares Riegelelement (218) ausgebildet ist, das direkt an der Kraftzelle (16) abgestützt ist und dessen Verstellbewegung bevorzugt eine Schwenkbewegung ist, wobei insbesondere das Riegelelement (218) im Verriegelungszustand durch zumindest einen Stützabschnitt (217a) der Kraftzelle (16) blockiert und im Freigabezustand an dem Stützabschnitt (217a) vorbeibewegbar ist.

20. Bügelschloß nach Anspruch 19,
**dadurch gekennzeichnet,**
**daß** das Riegelelement (218) auf seiner vom eingesteckten Bügelende (14) abgewandten Seite einen Betätigungsarm (233) sowie einen bevorzugt gabelförmigen und mit gegenüberliegenden Stützabschnitten (217a) der Kraftzelle (16) zusammenwirkenden Stützarm (234) aufweist, wobei vorzugsweise der Betätigungsarm (233) und der Stützarm (234) einen von Null verschiedenen Winkel von bevorzugt weniger als 90° einschließen.

## Claims

1. A hoop lock comprising a lock body (10) and a hoop (12) which can be coupled at its hoop ends (14) to the lock body (10) and which can be latched in the coupled state, wherein two force cells (16) spatially separated from one another are arranged in the lock body (10) for the reception of the hoop ends (14) and each force cell (16) is associated with a latching arrangement (18, 20; 118, 120; 218) for a hoop end (14) which is adjustable between a latched state and a released state and which can be actuated via a locking unit (22), and wherein at least one latching arrangement has a bolt element (18; 118; 218), wherein the bolt element
- is a separate component;
- is held movably at the force cell spatially separated from the locking unit (22);
- can be actuated by means of an actuating member (26, 226) extending between the locking unit (22) and the latching arrangement (18, 20; 118, 120; 218); and
- whose side remote from the inserted hoop end and facing in the release direction is supported in the latched state at the force cell (16),
**characterised in that** at least one force cell (16) has a U section (17) whose open side faces the other force cell (16), wherein the inserted hoop end (14) is supported at the base (35) of the U section (37) and the bolt element (18; 118; 218) is preferably supported at at least one limb (36) of the U.

2. A hoop lock in accordance with claim 1, **characterized in that**, in at least one force cell (16), both the side of the inserted hoop end (14) remote from the bolt element (18; 118; 218) and the bolt element (18; 118; 218) are supported at the same component, preferably at a U section (17) of the force cell (16).

3. A hoop lock in accordance with claim 1 or claim 2 **characterized in that** at least one force cell (16) has walls (36) preferably formed as drill protection and/or blow protection, by which a protected space for at least the hoop end (14) and the bolt element (18; 118; 218) is at least partly bounded.

4. A hoop lock in accordance with at least one of the preceding claims, **characterized in that** the locking unit (22) is arranged between the force cells (16), with the two force cells (16) preferably being fastened at the locking unit (22), in particular at a reception housing (24) for the locking unit (22).

5. A hoop lock in accordance with at least one of the preceding claims, **characterized in that** a rotary movement of the locking unit (22) is convertable into an actuation movement of the actuating member (26; 226) approximately parallel to its longitudinal axis and preferably approximately perpendicular to the axis of rotation of the locking unit (22), in particular wherein the bolt element (18; 118; 218) or a positioning element (20; 120), via which the bolt element (18; 118; 218) is indirectly supported at the force cell (16), is able to be moved by means of the actuating member (26; 226) with a component perpendicular to its actuation movement.

6. A hoop lock in accordance with at least one of the preceding claims, **characterized in that** the bolt element (18; 118; 218) has a convex curvature at least in a region cooperating with the inserted hoop end (14) and is formed in particular as a cylinder section or a spherical section.

7. A hoop lock in accordance with at least one of the preceding claims, **characterized in that** the bolt element (18; 118; 218) can be moved out of a latched position in the released state by pulling the hoop end (14) out of the force cell (16).

8. A hoop lock in accordance with at least one of the preceding claims, **characterized in that** the bolt element (18; 118; 218) can be moved out of a latched position against a resetting force of a spring member (30; 130) arranged in the force cell (16) or projecting into the force cell (16), with the resetting force preferably being dimensioned such that the inserted hoop (12) is held at the lock body (10) secure against falling out.

9. A hoop lock in accordance with at least one of the preceding claims, **characterized in that** the force cells (16) and the closing unit (22) are arranged inside a housing (28) of the lock body (10) which is preferably made of metal and which is preferably formed in a tube shape.

10. A hoop lock in accordance with at least one of the preceding claims, **characterized in that** at least one latching arrangement (18, 20; 118; 120) is made in multiple parts and the bolt element (18; 118) is supported indirectly at the force cell (16) via a positioning element (20; 120) which can be actuated via the locking unit (22), with in particular the bolt element (18) being formed in the shape of a roller or a ball.

11. A hoop lock in accordance with claim 10, **characterized in that** the positioning element is formed as an actuating arm (33) and a pivoted lever (20) having a support arm (34).

12. A hoop lock in accordance with at least one of claims 10 or 11, **characterized in that** the latching arrangement (18, 20) is made self-locking, in particular by a dead travel and/or a play of the positioning element (20), with in particular the positioning element (20) being able to be moved, in particular pivoted, further beyond a maximum latched position which can be set with the locking unit (22), with the bolt element (18) being supported at the force cell (16) via the positioning element (20) in each additional position.

13. A hoop lock in accordance with claim 12, **characterized in that** the positioning element (20) can be brought into engagement with the bolt element (18) and can in particular be clamped or wedged between the bolt element (18) and the force cell (16) by movement, in particular pivotal movement, beyond a maximum latched position which can be set.

14. A hoop lock in accordance with at least one of claims 10 to 13, **characterized in that** at least one force cell (16) is provided at opposite walls (36) with apertures (37) which each have a reception region (37a) for the bolt element (18) and a support region (37b) for the positioning element (20), the support region (37b) preferably laying approximately opposite to the reception region (37a).

15. A hoop lock in accordance with at least one of claims 10 to 14, **characterized in that** a spring tongue (30) which can be deflected by movement of the bolt element (18) is provided as a spring member for the bolt element (18) and is preferably connected to a carrier (32), in particular a plate-shaped carrier, arranged outside the force cell (16) adjoining an outer wall of the force cell (16).

16. A hoop lock in accordance with at least one of claims 10 to 15, **characterized in that** the positioning element (20) is fixed in place and in particular held in a support region (37b) by a holding member (31), in particular a resilient holding member arranged in the force cell (16) or projecting into the force cell (16), with the holding member (31) preferably being connected to a carrier (32) arranged outside the force cell (16).

17. A hoop lock in accordance with claim 10, **characterized in that** the bolt element (118) is formed in an approximately U shape and with its open side facing the other force cell (16), with a spring member (130) for the bolt element (118) preferably being arranged between its U limbs (118a), in particular with the positioning element (120) preferably being able to be adjusted, and in particular displaced, in a plane extending approximately perpendicular to the U limbs (118a) of the bolt element (118).

18. A hoop lock in accordance with claim 17, **characterized in that** at least one U limb (118a) blocked in the latched state by the positioning element (120) can be moved past the positioning element (120) in the released state or can be moved through a recess (120a) of the positioning element (120).

19. A hoop lock in accordance with at least one of claims 1 to 9, **characterized in that** at least one latching arrangement is formed in one part as a bolt element (218) which both cooperates with the inserted hoop end (14) and can be actuated via the locking unit (22), which is directly supported at the force cell (16) and whose adjusting movement is preferably a pivotal movement, in particular with the bolt element (218) being blocked by at least one support section (217a) of the force cell (16) in the latched state and being able to be moved past the support section (217a) in the released state.

20. A hoop lock in accordance with claim 19, **characterized in that** the bolt element (218) has, at its side remote from the inserted hoop end (14), an actuating arm (233) and a support arm (234) which is preferably of fork shape and which cooperates with opposite support sections (217a) of the force cell (16), with the actuating arm (233) and the support arm (234) preferably forming an angle other than zero of preferably less than 90°.

## Revendications

1. Cadenas comportant un corps de cadenas (10) et un étrier (12) qui peut être accouplé, à ses extrémités (14), au corps de cadenas (10) et verrouillé à l'état accouplé, dans le corps (10) du cadenas étant disposées deux cellules de force (16) séparées l'une de l'autre dans l'espace pour recevoir les extrémités (14) de l'étrier et à chaque cellule de force (16) étant associé un dispositif de verrouillage (18, 20 ; 118, 120 ; 218), réglable entre un état de verrouillage et un état de déverrouillage, pour une extrémité (14) de l'étrier, lequel dispositif de verrouillage peut être actionné au moyen d'une unité de fermeture (22), et au moins un dispositif de verrouillage comportant un élément de verrou (18 ; 118 ; 218), l'élément de verrou
- étant un composant séparé,
- étant maintenu déplaçable sur la cellule de force (16) séparée dans l'espace de l'unité de fermeture (22),
- pouvant être actionné au moyen d'un organe d'actionnement (26, 226) s'étendant entre l'unité de fermeture (22) et le dispositif de verrouillage (18, 20 ; 118, 120 ; 218), et
- prenant appui contre la cellule de force (16) dans la position de verrouillage, par son côté tourné à l'opposé de l'extrémité (14) enfichée de l'étrier, tourné dans la direction du déverrouillage,
**caractérisé**
**en ce qu'**au moins une cellule de force (16) présente un profilé en U (17) tourné par son côté ouvert vers l'autre cellule de force (16), l'extrémité (14) enfichée de l'étrier prenant appui contre le dos du U (35) du profilé en U (17) et l'élément de verrou (18; 18; 218) prenant appui contre au moins une branche du U (36).

2. Cadenas selon la revendication 1,
**caractérisé**
**en ce qu'**au moins pour une cellule de force (16), l'extrémité (14) enfichée de l'étrier prend appui, par son côté tourné à l'opposé de l'élément de verrou (18 ; 118 ; 218), de même que l'élément de verrou (18 ; 118 ; 218) prend appui contre le même composant, de préférence un profilé en U (17), de la cellule de force (16).

3. Cadenas selon la revendication 1 ou 2,
**caractérisé**
**en ce qu'**au moins une cellule de force (16) comporte des parois (36), réalisées de préférence en tant que protection contre le perçage et/ou protection contre les chocs, par lesquelles une chambre de protection pour au moins l'extrémité (14) de l'étrier et l'élément de verrou (18 ; 118 ; 218) est délimitée au moins en partie.

4. Cadenas selon l'une au moins des revendications précédentes,
**caractérisé**
**en ce que** l'unité de fermeture (22) est disposée entre les cellules de force (16), les deux cellules de force (16) étant fixées de préférence à l'unité de fermeture (22), en particulier à un boîtier de réception (24) pour l'unité de fermeture (22).

5. Cadenas selon l'une au moins des revendications précédentes,
**caractérisé**
**en ce qu'**un mouvement de rotation de l'unité de fermeture (22) peut être converti en un mouvement d'actionnement de l'organe d'actionnement (26 ; 226), approximativement parallèlement à son axe longitudinal et de préférence approximativement perpendiculairement à l'axe de rotation de l'unité de fermeture (22), en particulier l'élément de verrou (18 ; 118 ; 218) ou un élément de réglage (20; 120), par l'intermédiaire duquel l'élément de verrou (18 ; 118 ; 218) est soutenu indirectement contre la cellule de force (16), étant déplaçable, au moyen de l'organe d'actionnement (26 ; 226), avec une composante perpendiculaire à son mouvement d'actionnement.

6. Cadenas selon l'une au moins des revendications précédentes,
**caractérisé**
**en ce que** l'élément de verrou (18 ; 118 ; 218) est courbé de manière convexe au moins dans une zone coopérant avec l'extrémité (14) enfichée de l'étrier, et est réalisé en particulier en tant que partie de cylindre ou de sphère.

7. Cadenas selon l'une au moins des revendications précédentes,
**caractérisé**
**en ce qu'**à l'état déverrouillé, par extraction de l'extrémité (14) de l'étrier de la cellule de force (16), l'élément de verrou (18; 118; 218) peut être déplacé hors d'une position de verrouillage.

8. Cadenas selon l'une au moins des revendications précédentes,
**caractérisé**
**en ce que** l'élément de verrou (18 ; 118 ; 218) peut être déplacé, à l'encontre d'une force de rappel d'un organe à ressort (30 ; 130), disposé dans la cellule de force (16) ou pénétrant à l'intérieur de la cellule de force (16), hors d'une position de verrouillage, la force de rappel étant de préférence dimensionnée de manière que l'étrier (12) enfiché soit maintenu sur le corps de cadenas (10) de manière à ne pouvoir tomber à l'extérieur.

9. Cadenas selon l'une au moins des revendications précédentes,
**caractérisé**
**en ce que** les cellules de force (16) et l'unité de fermeture (22) sont disposées à l'intérieur d'un boîtier (28), fabriqué de préférence en métal, du corps de cadenas (10), et qui est de préférence de forme tubulaire.

10. Cadenas selon l'une au moins des revendications précédentes,
**caractérisé**
**en ce qu'**au moins un dispositif de verrouillage (18, 20 ; 118, 120) est réalisé en plusieurs parties et l'élément de verrou (18 ; 118) est soutenu indirectement sur la cellule de force (16), par l'intermédiaire d'un élément de réglage (20 ; 120), qui peut être actionné au moyen d'une unité de fermeture (22), l'élément de verrou (18) étant réalisé en particulier sous la forme d'un rouleau ou d'une sphère.

11. Cadenas selon la revendication 10,
**caractérisé**
**en ce que** l'élément de réglage est réalisé sous la forme d'un bras d'actionnement (33) et d'un levier pivotant (20) comportant un bras d'appui (34).

12. Cadenas selon l'une au moins des revendications 10 ou 11,
**caractérisé**
**en ce que** le dispositif de verrouillage (18, 20) est réalisé autobloquant, en particulier par une course à vide et/ou un jeu de l'élément de réglage (20), en particulier l'élément de réglage (20) pouvant être déplacé, en particulier pivoté, au-delà d'une position de verrouillage pouvant être réglée sur un maximum au moyen de l'unité de fermeture (22), l'élément de verrou (18) étant soutenu dans chaque position supplémentaire sur la cellule de force (16), par l'élément de réglage (20):

13. Cadenas selon la revendication 12,
**caractérisé**
**en ce que** l'élément de réglage (20) peut être amené en engagement par déplacement, en particulier pivotement, avec l'élément de verrou (18), au-delà d'une position de verrouillage à régler sur un maximum, et peut être en particulier serré ou coincé entre l'élément de verrou (18) et la cellule de force (16).

14. Cadenas selon l'une au moins des revendications 10 à 13,
**caractérisé**
**en ce qu'**au moins une cellule de force (16) est pourvue, sur des parois (36) opposées, d'ajours (37) qui présentent chacun pour l'élément de verrou (18), une zone de réception (37a) et pour l'élément de réglage (20), une zone de support (37b) approximativement opposée de préférence à la zone de réception (37a).

15. Cadenas selon l'une au moins des revendications 10 à 14,
**caractérisé**
**en ce qu'**il est prévu comme organe à ressort pour l'élément de verrou (18), une languette élastique (30) pouvant être déviée par déplacement de l'élément de verrou (18), laquelle est reliée de préférence à un support (32) disposé à l'extérieur de la cellule de force (16), en particulier en forme de plaque et s'appliquant contre une paroi extérieure de la cellule de force (16).

16. Cadenas selon l'une au moins des revendications 10 à 15,
**caractérisé**
**en ce que** l'élément de réglage (20) est fixé par un organe de maintien (31), en particulier élastique, disposé dans la cellule de force (16) ou s'engageant dans la cellule de force (16), et est maintenu en particulier dans une zone de support (37b), l'organe de maintien (31) étant relié de préférence à un support (32) disposé à l'extérieur de la cellule de force (16).

17. Cadenas selon la revendication 10,
**caractérisé**
**en ce que** l'élément de verrou (118) a approximativement la forme d'un U et est tourné par son côté ouvert, vers l'autre cellule de force (16), un organe à ressort (130) pour l'élément de verrou (118) étant disposé de préférence entre ses branches de U (118a), l'élément de réglage (120) en particulier pouvant être déplacé, en particulier coulissé, de préférence dans un plan s'étendant approximativement perpendiculairement aux branches du U (118a) de l'élément de verrou (118).

18. Cadenas selon la revendication 17,
**caractérisé**
**en ce qu'**au moins une branche du U (118a), bloquée dans la position de verrouillage par l'élément de réglage (120), peut être déplacée, à l'état déverrouillé, devant l'élément de réglage (120) ou déplacée à travers une découpe (120a) de l'élément de réglage (120).

19. Cadenas selon l'une au moins des revendications 1 à 9,
**caractérisé**
**en ce qu'**au moins un dispositif de verrouillage est réalisé d'une seule pièce en tant qu'élément de verrou (218) qui coopère avec l'extrémité (14) enfichée de l'étrier et qui peut être actionné aussi au moyen de l'unité de fermeture (22), lequel élément de verrou est directement soutenu contre la cellule de force (16) et son mouvement de réglage est de préférence un mouvement de pivotement, l'élément de verrou (218) à l'état verrouillé étant en particulier bloqué par au moins une section d'appui (217a) de la cellule de force (16), et, à l'état déverrouillé, étant déplaçable devant la section d'appui (217a).

20. Cadenas selon la revendication 19,
**caractérisé**
**en ce que** l'élément de verrou (218) comporte, sur son côté tourné à l'opposé de l'extrémité (14) enfichée de l'étrier, un bras d'actionnement (233) ainsi qu'un bras d'appui (234) de préférence en forme de fourche et coopérant avec des sections d'appui (217a) opposées de la cellule de force (16), le bras d'actionnement (233) et le bras d'appui (234) formant de préférence un angle différent de zéro, de préférence inférieur à 90°.
